# EUROPÄISCHE PATENTSCHRIFT

(11) **EP 2 444 353 B1**
(45) Veröffentlichungstag und Bekanntmachung des Hinweises auf die Patenterteilung: **29.05.2013**
(21) Anmeldenummer: 11008433.2
(22) Anmeldetag: 20.10.2011
(51) Int. Cl.: B66C 1/12, B66D 3/26, B66C 1/10

(54) **Einhängevorrichtung für Hebezeugketten**
Suspension device for lifting chains
Dispositif d'accrochage pour chaînes de levage

(30) Priorität: 25.10.2010 DE 202010014589 U
(43) Veröffentlichungstag der Anmeldung: 25.04.2012
(73) Patentinhaber: Kröger, Ernst-Günther, 24222 Schwentinental (DE)
(72) Erfinder: Kröger, Ernst-Günther, 24222 Schwentinental (DE)
(74) Vertreter: Lobemeier, Martin Landolf

(56) Entgegenhaltungen:
- EP-A2- 1 043 264
- DE-A1- 3 319 773
- DE-U1- 8 400 344
- GB-A- 955 824
- US-A- 4 060 269

## Beschreibung

Die Erfindung betrifft eine Einhängevorrichtung für Hebezeugketten.

Hebezeugketten, beispielsweise Rundstahl-Hebezeugketten sind aus einer Reihe von Anwendungsbereichen bekannt. Insbesondere im Arbeitsbereich von Windenergieanlagen werden zur Ausführung von Wartungs-, Montage-, Reparaturarbeiten und anderen Serviceleistungen mit Hebezeugketten ausgerüstete Serienhubwerke verwendet, die häufig in oder an der Gondel der Windenergieanlagen dauerhaft angebracht sind. Bei Nabenhöhen von bis zu 125 Metern oder höher ergeben sich für die internen Serienhubwerke lange Hakenleerfahrten "abwärts" und Hubbewegungen im Nennlastbereich "aufwärts". Diese Hubbewegungen führen zur Motorerwärmung der Serienhubwerke und fordern entsprechende Abkühlphasen zu Lasten der Arbeitslaufzeiten.

Die Befestigung von Lasten an Hebezeugketten erfolgt beispielsweise mittels der aus der US 4,060,269 A, DE 84 00 344 U1, EP 1 043 264 A2 oder der GB 955,824 A bekannten Einrichtungen. Eine Einhanjevorrichtung für Hebezeugketten ist z.B. in DE 3319773 A offenbart.

Aber auch bei Fahrten mit belegtem Anschlagpunkt, also mit einer an den Haken angehängten Last, ist oftmals die volle Hebeleistung der Hubwerke nicht ausgeschöpft, sodass häufig mehrere Fahrten und lange Stillstandzeiten der Windenergieanlage in Kauf genommen werden müssen.

Aufgabe der Erfindung ist es daher, die Effektivität der vorgenannten Serienhubwerke zu steigern und Leerfahrten zu vermeiden.

Diese Aufgabe wird einerseits durch die Einhängevorrichtung mit den Merkmalen von Anspruch 1, andererseits durch die Einhängevorrichtung mit den Merkmalen des nebengeordneten Anspruchs 2 gelöst. Die Unteransprüche geben jeweils vorteilhafte Ausgestaltungen der Erfindung wieder.

Grundgedanke der Erfindung ist es, zusätzlich zum am freien Ende der Hebezeugkette angeordneten Anschlagpunkt, z.B. einem Haken, eine Vorrichtung bereitzustellen, die oberhalb des Hakens in die Kette eingehängt und von dieser wieder mit wenigen Handgriffen abgebaut werden kann und an der weitere Lasten befestigt werden können.

Dieses kann einerseits gemäß Anspruch 1 dadurch erfolgen, dass ein Tragstück mit einer sich vom Außenumfang des Tragstücks durch die Länge des Tragstücks zur Mitte des Tragstücks erstreckenden schlitzförmigen ersten Ausnehmung zur Aufnahme eines ersten Kettenglieds vorgesehen wird. Darüber oder darunter wird eine Verriegelungsplatte angeordnet, die eine sich quer zur ersten Ausnehmung des Tragstücks vom Außenumfang der Verriegelungsplatte durch die Länge der Verriegelungsplatte zur Mitte der Verriegelungsplatte erstreckende schlitzförmige zweite Ausnehmung aufweist, die zur Aufnahme eines dem ersten Kettenglied benachbarten zweiten Kettenglieds eingerichtet ist. Dabei sind die schlitzförmigen Ausnehmungen so dimensioniert, dass die Kettenglieder nur mit ihrer schmalen Seite in die Ausnehmungen eingeführt werden können. Nach Verbinden des Tragstücks mit der Verriegelungsplatte ist die Kette vor einem Herausrutschen aus einer der Ausnehmungen gesichert und eine (zusätzliche) Last kann an den wenigstens einen Anschlagpunkt angehängt werden, der mit dem Tragstück und/oder der Verriegelungsplatte verbunden ist. Die Einhängevorrichtung lastet dann also auf wenigstens einem Kettenglied, dass quer zu einer der Ausnehmungen orientiert sind.

Eine alternative Ausgestaltung ergibt sich aus Anspruch 2, die anhand eines in den beiliegenden Zeichnungen dargestellten, besonders bevorzugt ausgestalteten Ausführungsbeispiels näher erläutert wird. Es zeigen:
- Fig. 1: eine perspektivische Ansicht der an eine Rundstahl-Hebezeugkette angehängten Einhängevorrichtung nach der Erfindung;
- Fig. 2: Ansichten des Griffstücks der Einhängevorrichtung in Draufsicht (A), im Querschnitt (B) und in einer Schnittansicht entlang der Linie A-A (C);
- Fig. 3: Ansichten der Verriegelungsplatte der Einhängevorrichtung in Draufsicht (A) und in Seitenansicht (B); und
- Fig. 4: Ansichten des Tragstücks der Einhängevorrichtung in einer Seitenansicht (A), in Draufsicht (B) und in einer Schnittansicht entlang der Linie A-A (C).

Fig. 1 zeigt eine perspektivische Ansicht der an eine Rundstahl-Hebezeugkette angehängten Einhängevorrichtung nach der Erfindung. Die Einhängevorrichtung 10 ist an einer Rundstahl-Hebezeugkette 20 befestigt. Die Einhängevorrichtung 10 besteht aus einem Griffstück 30, das bevorzugt aus Polyoxymethylen-(POM)-Kunststoff besteht und gleichzeitig als Puffer für die Hebezeugkette 20 dient. Unterhalb des Griffstücks 30 ist eine Verriegelungsplatte 40 zum Verriegeln der in dem unterhalb der Verriegelungsplatte 40 angeordneten Tragstück 50 geführten Hebezeugkette 20 angeordnet. Das Tragstück 50 wiederum weist zwei als Rundbügel ausgebildete Anschlagpunkte 60 auf, in die mittels Karabinern 70 eine Last, z.B. Toolbags, an die Einhängevorrichtung und somit an die Hebezeugkette angehängt sind.

Die Elemente der Einhängevorrichtung 10 werden im Einzelnen erläutert:

Fig. 2 zeigt das Griffstück 30 der Einhängevorrichtung 10 in Draufsicht (A), im Querschnitt (B) und in einer Schnittansicht entlang der Linie A-A (C). Das Griffstück 30 weist eine sich vom Außenumfang des Griffstücks 30 durch die Länge des Griffstücks 30 zur Mitte des Griffstücks 30 erstreckende schlitzförmige Ausnehmung 30a auf, in der die Hebezeugkette 20 geführt ist. Das Griffstück 30 weist, wie auch die Verriegelungsplatte 40 und das Tragstück 50, eine kreisförmige Grundfläche auf und ist von zylindrischer Gestalt, wobei die vorgenannten Elemente 30, 40, 50 jeweils symmetrisch aufgebaut sind.

Dadurch, dass die Kette 20 durch die Elemente 30, 40, 50 mittig durchgeführt und die Elemente im Übrigen symmetrisch ausgebildet sind, wird eine optimale Lastverteilung ermöglicht.

Insbesondere können im Griffstück 30 vier symmetrisch verteilte, sich axial erstreckende Ausnehmungen 30b vorhanden sein, in denen die Befestigungselemente der sich axial durch das Tragstück 50 und die Verriegelungsplatte 40 erstreckenden Anschlagpunkte 60 angeordnet sind. Das Griffstück 30 selbst ist wiederum mittels geeigneter durch die symmetrisch angeordneten Bohrungen 30c geführten Befestigungsmittel mit der Verriegelungsplatte 40 (lösbar), dort mit beispielsweise der Gewindebohrung 40c, verbunden.

Die Verriegelungsplatte 40, die in Fig. 3 gezeigt ist, ist nun bevorzugt so ausgebildet, dass die in der Verriegelungsplatte 40 vorgesehene (zweite) Ausnehmung 40a sowohl mit der Ausnehmung 30a des Griffstücks 30 als auch mit der (ersten) Ausnehmung 50a des Tragstücks 50 fluchtet und die gleiche Länge aufweist. Um ein Herausrutschen der Kette 20 aus der Vorrichtung 10, insbesondere der (ersten) Ausnehmung 50a des Tragstücks 50 zu verhindern, ist eine sich mit der (zweiten) Ausnehmung 40a der Verriegelungsplatte 40 kreuzende (dritte) Ausnehmung 40a' vorgesehen, die ein (zweites) Kettenglied aufnimmt, das einem (ersten) Kettenglied benachbart ist, das von der (ersten) Ausnehmung 50a des Tragstücks 50 aufgenommen ist. Da benachbarte Kettenglieder der Hebezeugkette 20 aufeinander senkrecht stehen, wird die Kette 20 durch die Verriegelungsplatte 40 an einem Herausrutschen aus der (ersten) Ausnehmung 50a des Tragstücks 50 gehindert.

Die Verriegelungsplatte 40 weist weiterhin auch symmetrisch angeordnete Durchführungen 40b für die Anschlagpunkte 60 auf.

Schließlich zeigt Fig. 4 Ansichten des Tragstücks 50 der Einhängevorrichtung 10 in einer Seitenansicht (A), in Draufsicht (B) und in einer Schnittansicht entlang der Linie A-A (C). Das Tragstück 50 weist eine sich vom Außenumfang des Tragstücks 50 durch die Länge des Tragstücks zur Mitte des Tragstücks 50 erstreckende schlitzförmige (erste) Ausnehmung 50a zur Aufnahme eines dem (zweiten) Kettenglied, das von der quer zur schlitzförmigen (ersten) Ausnehmung des Tragstücks 50 angeordneten (dritten) Ausnehmung 40a der Verriegelungsplatte 40 aufgenommen ist, benachbarten (ersten) Kettenglieds auf.

Die Ausnehmung 50a kann so ausgebildet sein, dass diese sich ober- und/oder unterhalb eines in Längsrichtung gesehen mittleren Abschnitts quer zum Schlitz verbreitert, sodass zum von dieser Ausnehmung 50a aufgenommenen (ersten) Kettenglied benachbarte quer stehende weitere Kettenglieder vom Tragstück 50 unbeeinflusst bleiben.

Das Tragstück 50 weist weiter bevorzugt vier axiale Durchführungen 50b zur Aufnahme der als Rundbügel ausgebildeten Anschlagpunkte 60 auf.

Die Einhängevorrichtung 10 wird schließlich auch vor einem unbeabsichtigten Öffnen dadurch gesichert, dass die Rundbügel 60 so ausgebildet sind, dass Verriegelungsplatte 40 und Tragstück 50 nur dann voneinander getrennt und die Kette 20 aus der Vorrichtung 10 herausgeführt werden können, wenn die Karabiner 70 nicht in den Rundbügeln 60 eingesetzt sind.

Die mit dem Hebezeug zu hebende Last kann neben dem am zentral an der Hebezeugkette 20 befestigten Anschlagpunkt, z.B. einem Haken, zusätzlich an den Karabinern 70 befestigt werden. Hierfür bieten sich beispielsweise Toolbags an. Dabei ist darauf zu achten, dass das zulässige Gesamtgewicht nicht überschritten wird.

### Beispiel:

Für den Einbau der Einhängevorrichtung in die Hebezeugkette wird die rechte Hand durch eine an der Einhängevorrichtung angebrachte Sicherungsschlaufe gesteckt und das Griffstück 30 aus schwarzem POM-Kunststoff hochgeschoben, um das System zu öffnen - die Sicherungsschlaufe verhindert ein Herabfallen der Einhängevorrichtung. In diesem Zustand wird die Hebezeugkette so weit über die Mitte der Vorrichtung bis zum Anschlag geschoben, bis sich die Verriegelungsplatte 40 mit den Bügeln 60 absenken lässt. Die Hand aus der geöffneten Schlaufe ziehen. Die beiden Karabinerhaken von "innen" nach "außen" durch die Bügel stecken und am jeweiligen anderen Ende die Griffschlaufen der Toolbags (immer zwei pro Toolbag) in die unteren Karabinerhaken stecken.

Der Ausbau der Einhängevorrichtung aus der Hebezeugkette erfolgt grundsätzlich in umgekehrter Reihenfolge. Dabei wird die rechte Hand wieder durch die Sicherungsschlaufe gesteckt und das Griffstück 30 hochgeschoben, um das System 10 zu öffnen. Dabei ist immer darauf zu achten, dass es zu keinem Lastabsturz kommen kann.

Mit der Vorrichtung nach der Erfindung ist es möglich, Lasten zusätzlich zu einer bereits an einem Anschlagpunkt einer Hebezeugkette befestigten Last weitere Lasten einfach und sicher zu befestigen. Dadurch können Mehrfachfahrten verhindert, die Arbeitsgeschwindigkeit, z.B. bei Reparaturen an Windenergieanlagen, erhöht und Stillstandzeiten der Windenergieanlagen verringert werden.

## Patentansprüche

1. Einhängevorrichtung für Hebezeugketten,
**gekennzeichnet durch**
- ein Tragstück mit einer sich vom Außenumfang des Tragstücks **durch** die Länge des Tragstücks zur Mitte des Tragstücks erstreckenden schlitzförmigen ersten Ausnehmung zur Aufnahme eines ersten Kettenglieds;
- eine ober- oder unterhalb des Tragstücks angeordnete Verriegelungsplatte mit einer sich quer zur ersten Ausnehmung des Tragstücks vom Außenumfang der Verriegelungsplatte **durch** die Länge der Verriegelungsplatte zur Mitte der Verriegelungsplatte erstreckenden schlitzförmigen zweiten Ausnehmung zur Aufnahme eines dem ersten Kettenglied benachbarten zweiten Kettenglieds;
- einem Verbindungsmittel zum lösbaren Verbinden von Tragstück und Verriegelungsplatte; und
- wenigstens einem am Tragstück oder an der Verriegelungsplatte angeordneten Anschlagpunkt.

2. Einhängevorrichtung (10) für Hebezeugketten (20),
**gekennzeichnet durch**
- ein Tragstück (50) mit einer sich vom Außenumfang des Tragstücks (50) **durch** die Länge zur Mitte des Tragstücks (50) erstreckenden schlitzförmigen ersten Ausnehmung (50a) zur Aufnahme eines ersten Kettenglieds;
- eine ober- oder unterhalb des Tragstücks (50) angeordnete Verriegelungsplatte (40) mit einer mit der ersten Ausnehmung (50a) des Tragstücks (50) fluchtenden, sich vom Außenumfang der Verriegelungsplatte (40) **durch** die Länge zur Mitte der Verriegelungsplatte (40) erstreckenden schlitzförmigen zweiten Ausnehmung (40a) und einer sich mit der zweiten Ausnehmung kreuzenden dritten Ausnehmung (40a') zur Aufnahme eines dem ersten Kettenglied benachbarten zweiten Kettenglieds;
- einem Verbindungsmittel (60) zum lösbaren Verbinden von Tragstück (50) und Verriegelungsplatte (40); und
- wenigstens einem am Tragstück (50) oder an der Verriegelungsplatte (40) angeordneten Anschlagpunkt (60).

3. Einhängevorrichtung (10) nach Anspruch 1 oder 2, **dadurch gekennzeichnet, dass** der Anschlagpunkt (60) das Verbindungsmittel (60) ist.

4. Einhängevorrichtung (10) nach einem der vorhergehenden Ansprüche, **dadurch gekennzeichnet, dass** die erste Ausnehmung (50a) ober- und/oder unterhalb eines in Längsrichtung gesehen mittleren Abschnitts zur Aufnahme eines Abschnitts eines quer zur Ausnehmung (50a) stehenden Kettenglieds quer zur Ausnehmung verbreitert ist.

5. Einhängevorrichtung (10) nach einem der vorhergehenden Ansprüche, **dadurch gekennzeichnet, dass** der Anschlagpunkt (60) ein Rundstahlbügel (60) ist.

6. Einhängevorrichtung (10) nach einem der vorhergehenden Ansprüche, **dadurch gekennzeichnet, dass** in den Anschlagpunkt (60) ein Karabiner (70) eingesetzt ist.

7. Einhängevorrichtung (10) nach einem der vorhergehenden Ansprüche, **gekennzeichnet durch** ein mit der Verriegelungsplatte (40) verbundenes Griffstück (30).

8. Einhängevorrichtung (10) nach einem der vorhergehenden Ansprüche, **gekennzeichnet durch** eine mit dem Tragstück (50) und/oder der Verriegelungsplatte (40) verbundene Sicherungsschlaufe.

## Claims

1. A suspension device for lifting chains,
**characterized by**
- a carrier piece with a first slot-like recess extending from the outer circumference of the carrier piece through the length of the carrier piece to the middle of the carrier piece for receiving a first chain link;
- a locking plate arranged above or below the carrier piece with a second slot-like recess extending transverse to the first recess of the carrier piece from the outer circumference of the locking plate through the length of the locking plate to the middle of the locking plate for receiving a second chain link adjacent to the first chain link;
- a connecting means for releasably connecting the carrier piece and the locking plate; and
- at least one attachment point arranged on the carrier piece or on the locking plate.

2. The suspension device (10) for lifting chains (20),
**characterized by**
- a carrier piece (50) with a first slot-like recess (50a) extending from the outer circumference of the carrier piece (50) through the length to the middle of the carrier piece (50) for receiving a first chain link;
- a locking plate (40) arranged above or below the carrier piece (50) with a second slot-like recess (40a) that is flush with the first recess (50a) of the carrier piece (50) and extends from the outer circumference of the locking plate (40) through the length to the middle of the locking plate (40), and a third recess (40a') intersecting the second recess for receiving a second chain link adjacent to the first chain link;
- a connecting means (60) for releasably connecting the carrier piece (50) and the locking plate (40); and
- at least one attachment point (60) arranged on the carrier piece (50) or on the locking plate (40).

3. The suspension device (10) according to Claim I or 2, **characterized in that** the attachment point (60) is the connection means (60).

4. The suspension device (10) according to one of the preceding claims, **characterized in that** the first recess (50a) is widened transverse to the recess above and/or below a section that is central when viewed in the longitudinal direction, for receiving a section of a chain link positioned transverse to the recess (50a).

5. The suspension device (10) according to one of the preceding claims, **characterized in that** the attachment point (60) is a round steel U-bolt (60).

6. The suspension device (10) according to one of the preceding claims, **characterized in that** a karabiner (70) is inserted into the attachment point (60).

7. The suspension device (10) according to one of the preceding claims, **characterized by** a handle piece (30) connected to the locking plate (40).

8. The suspension device (10) according to one of the preceding claims, **characterized by** a belay loop connected to the carrier piece (50) and/or the locking plate (40).

## Revendications

1. Dispositif d'accrochage pour chaînes de levage,
**caractérisé par le fait**
- **qu'**un élément porteur avec un premier évidement en forme de fente, courant de la circonférence extérieure de l'élément porteur via la longueur de l'élément porteur jusqu'au centre de l'élément porteur, pour loger un premier maillon de chaîne ;
- une plaque de verrouillage, disposée au-dessus ou en-dessous de l'élément porteur, avec un deuxième évidement en forme de fente, courant transversalement par rapport au premier évidement de l'élément porteur de la circonférence extérieure de l'élément porteur via la longueur de l'élément porteur jusqu'au centre de l'élément porteur, pour loger un deuxième maillon de chaîne avoisinant le premier maillon de chaîne ;
- un moyen d'assemblage pour une connexion démontable de l'élément porteur et la plaque de verrouillage ; et
- au moins un point d'amarrage, disposé sur l'élément porteur ou sur la plaque de verrouillage.

2. Dispositif d'accrochage (10) pour chaînes de levage (20),
**caractérisé par le fait**
- **qu'**un élément porteur (50) avec un premier évidement (50a) en forme de fente, courant de la circonférence extérieure de l'élément porteur (50) via sa longueur jusqu'à son centre, pour loger un premier maillon de chaîne ;
- une plaque de verrouillage (40), disposée au-dessus ou en-dessous de l'élément porteur (50), avec un premier évidement (50a) en forme de fente, de l'élément porteur (50), avec un deuxième évidement (40a) en forme de fente en alignement, courant de la circonférence extérieure de la plaque de verrouillage (40) par la longueur jusqu'au milieu de la plaque de verrouillage (40) et un troisième évidement (40a'), croisant le deuxième évidement, pour loger un deuxième maillon de chaîne avoisinant le premier maillon de chaîne ;
- un moyen d'assemblage (60) pour une connexion démontable de l'élément porteur (50) et la plaque de verrouillage (40) ; et
- au moins un point d'amarrage (60), disposé sur l'élément porteur (50) ou sur la plaque de verrouillage (40).

3. Dispositif d'accrochage (10) d'après revendication 1 ou 2, **caractérisé en ce que** le point d'amarrage (60) est le moyen d'assemblage (60).

4. Dispositif d'accrochage (10) d'après l'une des revendications précédentes, **caractérisé en ce que** le premier évidement (50a) est élargi transversalement, dans une section vue au-dessus et/ou en-dessous d'une section centrale dans le sens de la longueur pour loger un maillon de chaîne en position transversale par rapport à l'évidement (50a).

5. Dispositif d'accrochage (10) d'après l'une des revendications précédentes, **caractérisé en ce que** le point d'amarrage (60) est un étrier en acier rond (60).

6. Dispositif d'accrochage (10) d'après l'une des revendications précédentes, **caractérisé en ce qu'**un mousqueton (70) est inséré dans le point d'amarrage (60).

7. Dispositif d'accrochage (10) d'après l'une des revendications précédentes, **caractérisé par** un manche (30), connecté à la plaque de verrouillage (40).

8. Dispositif d'accrochage (10) d'après l'une des revendications précédentes, **caractérisé par** une boucle de sécurité, connectée à l'élément porteur (50) et/ou la plaque de verrouillage (40).
